# EUROPÄISCHE PATENTSCHRIFT

(11) **EP 3 987 136 B1**
(45) Veröffentlichungstag und Bekanntmachung des Hinweises auf die Patenterteilung: **07.06.2023**
(21) Anmeldenummer: 20735473.9
(22) Anmeldetag: 15.06.2020
(51) Int. Cl.: E05B 81/42, E05B 81/44, E05B 81/14, E05B 81/20, E05B 81/06, E05B 81/34, E05B 81/64

(54) **SCHLIESSEINRICHTUNG FÜR EIN KRAFTFAHRZEUG**
CLOSING DEVICE FOR A MOTOR VEHICLE
ÉQUIPEMENT DE FERMETURE POUR UN VÉHICULE AUTOMOBILE

(30) Priorität: 18.06.2019 DE 102019116441
(43) Veröffentlichungstag der Anmeldung: 27.04.2022
(73) Patentinhaber: Kiekert AG, 42579 Heiligenhaus (DE)
(72) Erfinder: FROHN, Tobias, 51491 Overath (DE); ORZECH, Udo, 42549 Velbert (DE)
(86) Internationale Anmeldenummer: PCT/DE2020/100496
(87) Internationale Veröffentlichungsnummer: WO 2020/253912

(56) Entgegenhaltungen:
- DE-A1- 19 861 096
- DE-A1-102009 020 488
- DE-A1-102013 006 521
- DE-A1-102014 117 330

## Beschreibung

Die Erfindung betrifft eine Kraftfahrzeug-Schließeinrichtung, insbesondere ein Heckklappenschloss, aufweisend einen elektrischen Antrieb mit zumindest einem dem elektrischen Antrieb nachgeschalteten Antriebselement, wobei mittels des Antriebselements ein elektrisches Öffnen wie auch ein Zuziehen ermöglichbar ist, wobei zumindest eine Rücklaufsicherung für das Antriebselement vorgesehen ist.

In heutigen Kraftfahrzeugen werden mehr und mehr elektrisch unterstützte Bedien- oder Funktionselemente eingebaut. Diese elektrisch unterstützten Assistenzsysteme erleichtern es dem Nutzer, das Kraftfahrzeug zu bedienen oder beispielsweise ein Ein- und Aussteigen zu erleichtern. Die Erfindung bezieht sich auf eine Kraftfahrzeug-Schließeinrichtung, die beispielsweise in Türen oder Heckklappen zum Einsatz kommen kann. Dabei ist es heute bereits üblich, dass diese Schließeinrichtungen mit elektrischen Antrieben ausgestattet sind, die ein elektrisches Öffnen und/oder Zuziehen der Tür oder Heckklappe ermöglichen.

Aus der DE 10 2009 020 488 A1 ist ein Kraftfahrzeugschloss mit einem elektrischen Antrieb bekannt geworden. Ein solches Kraftfahrzeugschloss weist regelmäßig eine Drehfalle auf, die zumindest eine Hauptrast umfasst. Diese Drehfalle versperrt in der geschlossenen Position einen Schließbügel bzw. Schlosshalter, der beispielsweise an einer Fahrzeugkarosserie befestigt sein kann. Dabei steht die Drehfalle mit einer Sperrklinke in Eingriff, welche die Drehfalle in der Hauptrast durch Formschluss gegen Verdrehen sichert. Des Weiteren umfasst das Kraftfahrzeugschloss eine elektromotorische Antriebselement. Funktionselemente der Antriebselement wirken hierbei über eine Sperrklinkenmechanik auf die Sperrklinke des Kraftfahrzeugschlosses. Dadurch kann die Sperrklinke mit der Antriebselement um eine Drehachse der Sperrklinke bewegt werden, wodurch beispielsweise die Drehfalle entsperrt werden kann. Zur Lagesicherung der Funktionselemente offenbart die Druckschrift Reibkontakte, die die Halteposition der Funktionselemente bei abgeschalteter Antriebselement sichern.

Einerseits können die Endlagen mittels zum Beispiel Reibanlagen sicher eingehalten werden, andererseits kommen auch Endanschläge zum Einsatz, um die Funktionselemente abzubremsen oder einen definierte Halteposition zu erreichen. So ist es beispielsweise aus der DE 10 2013 006 521 A1 bekannt, einen elektrischen Antrieb zum Entsperren eines Gesperres einzusetzen, wobei der elektrische Antrieb mit einem Verriegelungshebel zusammenwirkt, wobei der Verriegelungshebel einen festen Anschlag für den Antrieb darstellt. Je nach Drehrichtung des Antriebs kann dabei eine Endlage, das heißt eine Anschlaglage eingenommen werden.

Aus der DE 10 2014 117 330 A1 ist eine Schließvorrichtung für eine Haube eines Kraftfahrzeugs, insbesondere eine Motorhaube, bekannt geworden mit einem Gesperre umfassend eine Drehfalle und wenigstens eine Sperrklinke für ein Verrasten der Drehfalle und einen elektrischen Antrieb für ein Bewegen von Bauteilen der Schließvorrichtung im Betrieb zum Absenken der Haube für ein Schließen und/oder zum Anheben der Haube für ein Öffnen, wobei durch einen Endanschlag zum Festlegen und Bewirken eines reproduzierbaren Absenkstopps beim planmäßigen Schließen der Haube im Betrieb, wobei der Endanschlag im Betrieb in einer Endanschlagsposition fixierbar ist und zur Einstellung der Endanschlagsposition während einer Montage oder Reparatur durch denselben elektrischen Antrieb verschiebbar ist.

Um den Anforderungen der Automobilindustrie gerecht zu werden und ein möglichst kompaktes, kostengünstiges und hochfunktionelles Kraftfahrzeugschloss bzw. eine Kraftfahrzeug-Schließeinrichtung bereitzustellen, ist es ein Bestreben der Entwickler, möglichst viele Funktionen mit einer geringstmöglichen Anzahl von elektrischen Antrieben auszuführen. Problematisch kann es dabei sein, dass mittels der reduzierten Anzahl an elektrischen Antrieben ein sicheres Halten der Endlagen der Funktionselemente im Kraftfahrzeugschloss erzielt wird und gleichzeitig beim Erreichen der Funktionsstellungen der Funktionselemente ein optimales Geräuschverhalten erzielt wird.

Aufgabe der Erfindung ist es, eine verbesserte Kraftfahrzeug-Schließeinrichtung bereitzustellen. Darüber hinaus ist es Aufgabe der Erfindung, ein sicheres Erreichen der Funktionsstellungen zu ermöglichen, wobei mit einer geringstmöglichen Anzahl von Antrieben gearbeitet werden soll. Gleichzeitig ist es Aufgabe der Erfindung, eine konstruktiv einfache und kostengünstige Kraftfahrzeug- Schließeinrichtung bereitzustellen.

Die Lösung der Aufgabe erfolgt durch die Merkmale des unabhängigen Patentanspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, es sind vielmehr beliebige Variationsmöglichkeiten der in der Beschreibung und den Unteransprüchen beschriebenen Merkmale möglich.

Gemäß dem Patentanspruch 1 wird die Aufgabe der Erfindung dadurch gelöst, dass eine Kraftfahrzeug-Schließeinrichtung, insbesondere ein Heckklappenschloss, bereitgestellt wird, aufweisend einen elektrischen Antrieb mit zumindest einem dem elektrischen Antrieb nachgeschalteten Antriebselement, wobei mittels des Antriebselements ein elektrisches Öffnen wie auch ein Zuziehen ermöglichbar ist, wobei zumindest eine Rücklaufsicherung für das Antriebselement vorgesehen ist, und wobei die Rücklaufsicherung ein Steuerelement mit einer Steuerkurve für das Antriebselement aufweist, wobei das Antriebselement ein in einer Steuerkurve geführtes Führungsmittel aufweist und wobei ausgehend von einer Mittelstellung das Antriebselement je nach Drehrichtung des elektrischen Antriebs ein elektrisches Öffnen eines Gesperres oder ein Zuziehen erfolgen kann und dass ausgehend von einer Mittelstellung und nach einem Bewegen in eine Richtung kann das Antriebselement zurückbewegt werden bis ein Anschlag in der Steuerkurve durch das Führungsmittel angefahren wird, wodurch das Antriebselement abgebremst wird und ein sicheres Erreichen der Mittenstellung erzielbar ist und damit ein Überfahren der Mittenstellung verhindert wird.

Durch den erfindungsgemäßen Aufbau der Kraftfahrzeug-Schließeinrichtung ist nun die Möglichkeit geschaffen, die Kraftfahrzeug- Schließeinrichtung mit lediglich einem elektrischen Antrieb auszustatten, wobei mittels des Steuerelements ein Mittel zum Steuern bzw. ein Mittel zum Erreichen einer sicheren Funktionsstellung bereitgestellt wird. Dabei weist das Steuerelement eine Steuerkurve auf, mittels derer der elektrische Antrieb sicher in Funktionslagen hinein verfahrbar ist, wodurch ein Höchstmaß an Sicherheit beim Erreichen der Funktionsstellungen gegeben ist und ein Überfahren der Funktionsstellungen vermeidbar ist.

Als Kraftfahrzeug-Schließeinrichtungen kommen Schließeinrichtungen zum Einsatz, die beispielsweise in Heckklappen, Schiebetüren, Seitentüren, Abdeckungen oder Hauben zum Einsatz kommen können. Kraftfahrzeug-Schließeinrichtungen, die auch als Kraftfahrzeugschlösser bezeichenbar sind, sind somit überall dort im Kraftfahrzeug einsetzbar, wo beweglich am Kraftfahrzeug angeordnete Bauteile lagegesichert gehalten werden müssen.

Als elektrische Antriebe kommen bevorzugt Gleichstrommotoren zum Einsatz, die einerseits kleinstbauend und kostengünstig und in vielfacher Ausführungsform, das heißt mit unterschiedlichen Drehzahlen und Drehmomenten ausgestattet sein können. Mit dem elektrischen Antrieb bzw. dem Elektromotor steht bevorzugt eine erste Getriebestufe in Eingriff, wobei die Getriebestufe ja nach Ausführungsform und Anforderung an die Schließeinrichtung unterschiedliche Übersetzungsverhältnisse oder Verzahnungen aufweisen kann. Dabei sind lediglich beispielhaft zu nennen Schneckenradgetriebe, Evoloid-Verzahnungen oder Stirnradverzahnungen einsetzbar. Der Einsatz der unterschiedlichen Getriebearten ist dabei nicht beschränkt, sondern richtet sich nach den erforderlichen Anforderungen an die Schließeinrichtung, wie beispielsweise Stellzeiten, Drehmomente oder bereitzustellenden Wegen oder Stellbewegungen.

Unmittelbar mit dem elektrischen Antrieb im Eingriff oder wie vorstehend beschrieben mittels einer ersten Getriebestufe steht ein Antriebselement mit dem elektrischen Antrieb in Wirkverbindung. Das Antriebselement ist wiederum nicht beschränkt auf eine geometrische Ausführungsform, sondern kann je nach Anforderung in der Schließeinrichtung eine Hubbewegung, eine Stellbewegung und/oder eine Drehbewegung ausführen. Mittels des Antriebselements kann je nach Drehrichtung des elektrischen Antriebs ein elektrisches Öffnen eines Gesperres oder ein Zuziehen einer zum Beispiel Heckklappe erfolgen. Durch den Einsatz lediglich eines elektrischen Antriebs und der Ausnutzung der unterschiedlichen Drehbewegungen des elektrischen Antriebs zur Erzielung unterschiedlicher Funktionen in der Schließeinrichtung ist es dabei vorteilhaft, dass eine Mittenstellung sicher eingenommen wird. Das erfindungsgemäße Steuerelement sichert dabei die Funktionsstellungen wie auch das sichere Erreichen der Mittenstellung und bildet somit eine Rücklaufsicherung für den elektrischen Antrieb. Aus der Mittenstellung heraus kann je nach Drehrichtung des Antriebselements eine Funktionsstellung angefahren werden. Nach einem Erreichen der Funktionsstellung, wodurch beispielsweise ein gesperrtes Gesperre entsperrt wurde, verfährt der elektrische Antrieb wieder in seine Mittenstellung. Das Steuerelement ermöglicht es dabei, die Mittenstellung sicher zu erreichen.

In einer bevorzugten Ausführungsform der Erfindung weist die Steuerkurve den Anschlag auf. Der Anschlag dient dabei erfindungsgemäß dazu, bei einem Zurückstellen des elektrischen Antriebs in die Mittenstellung ein Überfahren der Mittenstellung zu verhindern. Die Mittenstellung ist die Stellung, aus der heraus die unterschiedlichen Anfahrrichtungen des elektrischen Antriebs gestartet werden. Somit befindet sich das Antriebselement in einer Nullstellung bzw. Ausgangsstellung, aus der heraus die unterschiedlichen Drehbewegungen gestartet bzw. die unterschiedlichen Funktionen angefahren werden. Mittels des Anschlags in der Steuerkurve kann ein sicheres Zurückstellen in die Mittenstellung hinein gewährleistet werden, so dass ein Überfahren der Mittenstellung und somit ein unbeabsichtigtes Betätigen einer Funktion in der Kraftfahrzeug-Schließeinrichtung verhindert wird.

Das Antriebselemen ist mittels der Steuerkurve führbar. Ein Führungsmittel des Antriebselements greift in die Steuerkurve ein, sodass die Steuerkurve mit dem Antriebselement derart zusammenwirkt, dass das Antriebselement mittels der Steuerkurve und somit mittels des Steuerelements führbar bzw. positionierbar ist. Die Steuerkurve kann dabei mehrere Anschläge aufweisen. Die Steuerkurve dient dabei somit einerseits dazu, die Mittenstellung für das Antriebselement zu definieren, aber auch gleichzeitig kann die Steuerkurve als Anschlag für eine Funktionsstellung dienen. Beispielsweise dann, wenn das Antriebselement derart mit der Steuerkurve zusammenwirkt, dass beim Erreichen einer Endlage der Steuerkurve das Antriebselement eine Funktionsstellung, beispielsweise eine Zuziehstellung der Schließeinrichtung, erreicht hat. Somit kann das Steuerelement mehrere Funktionen umfassen, wodurch ein kompakter und kostengünstiger Aufbau der Schließeinrichtung erzielbar ist. Auf zusätzliche Anschläge in der Schließeinrichtung kann somit verzichtet werden.

Ist das Steuerelement schwenkbar in der Schließeinrichtung aufgenommen, so ergibt sich eine weitere Ausgestaltungsvariante der Erfindung. Wird das Steuerelement schwenkbar in der Schließeinrichtung aufgenommen, so kann das Antriebselement beispielsweise eine Drehbewegung ausführen, wobei das Steuerelement der Drehbewegung und beispielsweise einer Kreisbahnbewegung des Antriebselements folgen kann. Eine schwenkbewegliche Lagerung des Steuerelements kann somit dazu dienen, der Bewegung des Antriebselements zu folgen und eine maximale Freiheit für das Antriebselement bereitzustellen, so dass das Antriebselement ungehindert vom Steuerelement bewegt werden kann, wobei das Steuerelement gleichzeitig eine bewegbare Steuerkurve für das Antriebselement bereitstellt. Die Bewegung des Antriebselements ist somit ungehindert möglich, wobei gleichzeitig ein Höchstmaß an konstruktiver Freiheit und ein Höchstmaß an Funktionalität für die Schließeinrichtung bereitstellbar ist. Vorzugsweise befindet sich der Eingriff zwischen Antriebselement und Steuerelement auf einer Kreisbahn, wobei das Steuerelement beabstandet vom Antriebselement lagerbar ist, wodurch ein sicheres Führen des Antriebselements ermöglichbar ist.

Eine weitere Ausgestaltungsvariante der Erfindung ergibt sich dann, wenn das Steuerelement mittels eines Federelements vorspannbar ist. Eine Vorspannung des Steuerelements kann ein zusätzliches Sicherheitselement darstellen, da hierdurch das Steuerelement sicher und positionsgerecht mit dem Antriebselement in Eingriff gehalten werden kann. Das Steuerelement kann dabei derart gegen das Antriebselement vorgespannt sein, dass das Steuerelement eine Vorspannkraft nach radial außen bezogen auf das Antriebselement aufweist. Mit anderen Worten ist das Antriebselement beispielsweise als Kreisscheibe ausgeführt, mit einer ortsfesten Anordnung in der Schließeinrichtung, so wirkt die Federkraft des Federelements derart auf das Steuerelement, dass das Steuerelement ausgehend von der Achse des Antriebselements nach radial außen vorgespannt vorliegt. Die Vorspannung bewirkt hierbei, dass das Antriebselement sicher in der Steuerkurve führbar ist.

Wird beispielsweise das am Antriebselement angeordnete Führungsmittel in der Form eines Zylinderstifts in der Steuerkurve geführt, und wird das Antriebselement mittels des elektrischen Antriebs bewegt, so gelangt der Zylinderstift in der Steuerkurve zum Beispiel gegen einen Endanschlag, wodurch beispielsweise ein elektrisches Öffnen der Schließeinrichtung initialisiert wird. Wird nun das Antriebselement mittels des elektrischen Antriebs zurückgefahren, so folgt der Zylinderstift der Steuerkurve, wobei der Zylinderstift gegen den Anschlag in der Steuerkurve anfährt, wodurch ein sicheres Erreichen der Mittenstellung erzielbar ist. Der Anschlag ist dabei derart in der Steuerkurve angeordnet, dass einerseits die Mittenstellung sicher erreichbar ist und ein Überfahren der Mittenstellung verhindert wird, gleichzeitig wirkt das Federelement derart auf das Steuerelement, dass nach dem Erreichen des Anschlags der Zylinderstift in die Mittenstellung hinein bewegt wird bzw. das Steuerelement derart in Bezug auf den Zylinderstift ausgerichtet wird, dass die Mittenstellung unmittelbar eingenommen wird. Durch das Einführen des Anschlags zur Erreichung der Mittenstellung des Antriebselements kann ein sicheres Positionieren des Antriebselements erzielt werden und ein Überfahren der Mittenstellung sicher verhindert werden.

In vorteilhafter Weise ist das Antriebselement mittels zumindest eines Getriebes antreibbar. Der Einsatz eines Getriebes dient dabei vornehmlich dazu, benötigte Stellzeiten, Drehmomente und/oder notwendige Stellwege in der Schließeinrichtung zu realisieren. Die Getriebestufe kann einstufig und/oder mehrstufig, vorzugsweise zweistufig, ausgeführt sein. Bevorzugt ist die erste Getriebestufe als Evoloid-Verzahnung ausgeführt, wohingegen die zweite Getriebestufe eine Stirnradverzahnung aufweist. Das Antriebselement kann dann beispielsweise mit einem Ritzel der zweiten Getriebestufe kämmen, so dass ein mittelbares Antreiben des Antriebselements erzielbar ist.

Das Antriebselement weist ein Führungsmittel, insbesondere einen Zylinderstift auf, wobei das Führungsmittel in der Steuerkurve des Steuerelements führbar ist.

Vorzugsweise ist am Antriebselement ein Zylinderstift angeordnet, der ausgehend vom Antriebselement in die Steuerkurve des Steuerelements eingreift. Die Steuerkurve selbst ist bevorzugt als Ausnehmung in das Steuerelement eingeformt, wobei der Zylinderstift durch die Steuerkurve hindurchreichen kann oder die Steuerkurve als Nut im Steuerelement ausgeführt ist. Vorzugsweise ist der Zylinderstift als Kunststoffbauteil ausgeführt, wobei eine Kunststoffummantelung des Antriebselements einstückig mit dem Führungsmittel bzw. dem Zylinderstift ausgebildet sein kann. Es ist natürlich auch vorstellbar, den Zylinderstift als metallischen Stift mit dem Antriebselement zu verbinden, wobei der Zylinderstift dann in die Steuerkurve eingreift. Die Steuerkurve bzw. das Steuerelement kann ebenfalls aus Kunststoff oder Metall oder einem Hybridteil ausgeführt sein, wobei beispielsweise das Steuerelement als Metallstanzteil ausgebildet ist, wobei zumindest die Steuerkurve eine Kunststoffummantelung aufweist, so dass ein leichtes, geräuscharmes Führen des Antriebselements erzielbar ist. Die Werkstoffkombination als Zusammenspiel zwischen Antriebselement und Steuerelement ist je nach Anforderung an die Schließeinrichtung ausführbar und kann auch geräuschbedingt angepasst werden.

Ist zumindest ein Schaltmittel, vorzugsweise ein Mikroschalter, vorgesehen, wobei mittels des zumindest einen Schaltmittels eine Mittenstellung des Antriebselements detektierbar ist, so ergibt sich eine weitere Ausgestaltungsvariante der Erfindung. Mittels des Mikroschalters ist es möglich, die Mittenstellung des Antriebselements zu detektieren. Der Mikroschalter bzw. das zumindest eine Schaltmittel ist dabei mit einer Steuereinheit im Kraftfahrzeug bzw. in der Schließeinrichtung verbunden, wobei die Steuereinheit gleichzeitig mit dem elektrischen Antrieb bzw. dem Elektromotor in Verbindung steht. Somit ist bei einem Erreichen einer Mittenstellung des Antriebselements und bevorzugt bei einem Erreichen des Anschlags der Steuerkurve, der Druckschrift Mittenstellung zugeordnet ist, ein Schaltsignal generierbar, mittels dem der elektrische Antrieb ausschaltbar ist. Somit ist im Zusammenspiel zwischen Mikroschalter, elektrischem Antrieb und Anschlag in der Steuerkurve ein Abschalten des elektrischen Antriebs und gleichzeitig ein sicheres Erreichen der Mittenstellung erzielbar, wobei ein Überfahren der Mittenstellung verhinderbar ist. Durch den erfindungsgemäßen Aufbau der Schließeinrichtung ist folglich eine Rücklaufsicherung bzw. eine Rücklaufsperre bereitstellbar, die ein verbessertes Kraftfahrzeugschloss bereitstellt.

In einer weiteren Ausgestaltungsvariante der Erfindung ist das Führungsmittel auf einer Kreisbahn um einen Schwenkpunkt, insbesondere eine Schwenkachse, des Antriebselements in der Steuerkurve führbar. Das Führungsmittel bzw. der auf dem Antriebselement angeordnete Zylinderstift wird bevorzugt auf einer Kreisbahn um die Schwenkachse des Antriebselements geführt. Mit anderen Worten ist der Zylinderstift ortsfest am Antriebselement angeordnet, wodurch ein sicheres Zusammenspiel zwischen Zylinderstift und Steuerkurve erzielbar ist.

Insbesondere dann, wenn das Steuerelement schwenkbar in der Schließeinrichtung aufgenommen ist, ergibt sich hierdurch eine konstruktiv günstige Anordnung zur Erzielung eines Mittels zur Bereitstellung einer Rücklaufsicherung, die gleichzeitig zur Bereitstellung von Endanschlägen für das Antriebselement dienen kann. In jedem Fall wird durch den erfindungsgemäßen Aufbau und dem Einsatz des Steuerelements eine konstruktiv einfache und in Bezug auf die notwendigen Bauteile eine Schließeinrichtung bereitgestellt, die mit minimalen Mitteln ein sicheres Funktionieren der Schließeinrichtung gewährleistet. Insbesondere wird ein Überfahren der Mittenstellung durch den erfindungsgemäßen Einsatz eines Anschlags in der Steuerkurve erzielt, so dass ein sicheres Betätigen der KraftfahrzeugSchließeinrichtung und ein Überfahren der Mittenstellung verhinderbar ist.

Nachfolgend wird die Erfindung unter Bezugnahme auf die anliegende Zeichnung anhand eines Ausführungsbeispiels näher erläutert. Es gilt jedoch der Grundsatz, dass das Ausführungsbeispiel die Erfindung nicht beschränkt, sondern lediglich eine Ausgestaltungsform darstellt.

Es zeigt:
Figur 1 eine prinzipielle Darstellung eines Kraftfahrzeugschlosses, insbesondere eines Heckklappenschlosses, in einer Draufsicht auf einen elektrischen Antrieb mit einem nachgeschalteten Antriebselement und einer Rücklaufsicherung.

In der Figur 1 ist eine Draufsicht auf eine Kraftfahrzeugschließeinrichtung 1 in einer prinzipiellen Darstellung mit einem elektrischen Antrieb 2, einer Getriebestufe 3, einem Antriebselement 4 und einem Steuerelement 5 in einer Draufsicht wiedergegeben. Bei dem elektrischen Antrieb 2 handelt es sich bevorzugt um einen elektrischen Gleichstrommotor, der mittels Kontakten 6 mit einer Steuereinheit 7 elektrisch verbunden und antreibbar bzw. steuerbar ist. Auf einer Abtriebswelle 8 des elektrischen Antriebs 2 ist ein Zahnrad 9, insbesondere eine Schnecke 9 eines Schneckenradgetriebes 3, montiert. Das Zahnrad 9 kämmt mit einem weiteren Zahnrad 10, insbesondere einem Schneckenrad 10, so dass eine erste Getriebestufe 3 in der Kraftfahrzeug-Schließeinrichtung 1 erzielbar ist.

In diesem Ausführungsbeispiel wirkt das Zahnrad 10 der ersten Getriebestufe 3 mit einem weiteren Zahnrad 11 zusammen, wobei das Zahnrad 11 unmittelbar mit dem Antriebselement 4 zusammenwirkt, wodurch eine weitere Getriebestufe 12 erzielbar ist. Das Zahnrad 11 kann beispielsweise einstückig mit dem Zahnrad 10 ausgebildet sein oder zumindest derart mit dem Zahnrad 10 verbunden sein, dass eine Übertragung eines Drehmoments ermöglichbar ist. Mittels der ersten und zweiten Getriebestufe 3, 12 kann das Antriebselement 4 um eine Schwenkachse 13 herum in beide Bewegungsrichtungen angetrieben werden. Je nach Drehrichtung des elektrischen Antriebs 2 kann somit mittels des Antriebselements 4 eine unterschiedliche Funktion in der Schließeinrichtung 1 ausgeführt werden, wie mit dem Pfeil P1 angedeutet. Beispielhaft sind in der Figur 1 Funktionselemente 14, 15 beispielhaft als Kreise eingezeichnet worden.

Das Antriebselement 4 ist in diesem Ausführungsbeispiel als scheibenförmiges Antriebselement 4 ausgeführt, wobei natürlich ebenfalls die Form eines Hebels oder Zahnradsegments vorstellbar ist. Ebenso sind die Funktionselemente 14, 15 als Zahnräder, weitere Getriebestufe und/oder Hebel ausführbar, je nach Ausführungsform der Schließeinrichtung 1. Dabei ist beispielhaft mittels des Funktionselements 14 ein Zuziehen der Schließeinrichtung ermöglichbar und wiederum lediglich beispielhaft mittels des Funktionselements 15 ein elektrisches Öffnen eines nicht dargestellten Gesperres durchführbar. Je nach Bewegungsrichtung des Antriebselements 4 kann somit in der Schließeinrichtung 1 eine unterschiedliche Funktion realisiert werden. Zuziehen heißt in diesem Sinne, dass ein in der Schließeinrichtung 1 befindliches Gesperre von einer Vorrastposition in eine Hauptrastposition überführbar ist. Elektrisches Öffnen meint, dass das in einer Hauptrastposition befindliche Gesperre mittels des Antriebselements 4 in eine Offenstellung überführbar ist, das heißt entsperrbar ist.

Dargestellt ist in der Figur 1 eine Mittenstellung M des Antriebselements 4. Ein am Antriebselement 4 angeordneter Zylinderstift 16 ist in einer Steuerkurve 17 des Steuerelements 5 geführt. Die dargestellte Mittenstellung M des Antriebselements 4 ist vorzugsweise mittels eines Mikroschalters 18 erfassbar, wobei der Mikroschalter 18 wiederum mit der Steuereinheit 7 elektrisch verbunden ist. In der Mittenstellung M befindet sich der Zylinderstift 16 in einer Ausgangslage A, wobei ausgehend von der Ausgangslage A und je nach Drehrichtung des Antriebselements 4 der Zylinderstift 16 entlang der Steuerkurve 17 im Steuerelement 5 führbar ist.

Wird beispielsweise das Antriebselement 4 im Gegenuhrzeigersinn in Richtung des Pfeils P1 und um die Achse 13 herum bewegt, so gelangt der Zylinderstift 16 in eine Funktionslage 16', in der beispielsweise ein elektrisches Öffnen mittels des Funktionselements 15 ausgeführt wird. Wird nun nach dem elektrischen Öffnen und mittels des elektrisches Antriebs 2 das Antriebselement 4 in seine Ausgangslage, das heißt in die Mittenstellung M zurückbewegt, so wird der Zylinderstift 16 bzw. 16' gegen einen Anschlag 19 und entlang der Kreisbahn A bewegt, wodurch ein mechanischer Anschlag 19 für das Antriebselement 4 zur Verfügung steht. Der Zylinderstift 16 gelangt dann in die Anschlagslage 16", wodurch ein sicheres Abbremsen des Antriebselements 4 und insbesondere ein Erreichen der Mittenstellung M erzielbar ist. Gleichzeitig wird die Mittenstellung M mittels des Mikroschalters 18 erfasst, so dass der elektrische Antrieb 2 abschaltbar ist. Bei einem Abschalten des Antriebs 2 besteht bei herkömmlichen Schließsystemen die Gefahr, dass es aufgrund zum Beispiel eines Nachlaufs des Motors zu einem Überfahren der Mittenstellung M kommt. Ein Überfahren der Mittenstellung M wird mittels des erfindungsgemäßen Einsatzes eines Steuerelements 5 verhindert.

In jedem Fall kann mittels des Steuerelements 5 ein Überfahren der Mittenstellung M verhindert werden, so dass Fehlfunktionen in der Schließeinrichtung 1 verhinderbar sind. Nach einem Erreichen der Anschlagstellung 16" gelangt der Zylinderstift 16 wieder in seine Ausgangslage A, wobei das Steuerelement 5 mittels eines Federelements 20 in Richtung des Pfeils P2 vorgespannt, so dass der Zylinderstift 16 in seine Ausgangslage A zurückführbar ist. Mittels des erfindungsgemäßen Aufbaus der Schließeinrichtung und insbesondere mittels des Steuerelements 5 kann ein Überfahren der Mittenstellung M sicher verhindert werden, so dass Fehlfunktionen in der Schließeinrichtung 1 vermeidbar bzw. mechanisch verhinderbar sind. Auch wenn in diesem Ausführungsbeispiel lediglich ein Mikroschalter 18 vorgesehen ist, so ist es natürlich ebenfalls vorstellbar, dass je nach Ausführungsform des Steuerelements 5 und/oder des Antriebselements 4 und/oder der Funktionselemente 14, 15 weitere Mikroschalter 18 mit der Steuereinheit 7 verbunden sind, so dass ein sicheres Abschalten des elektrisches Antriebs 2 beim Erreichen des mechanischen Anschlags 19 ermöglichbar ist.

### Bezugszeichenliste

- 1: Kraftfahrzeug-Schließeinrichtung
- 2: elektrischer Antrieb
- 3, 12: Getriebestufe
- 4: Antriebselement
- 5: Steuerelement
- 6: Kontakte
- 7: Steuereinheit
- 8: Abtriebswelle
- 9, 10, 11: Zahnrad
- 13: Achse
- 14, 15: Funktionselement
- 16, 16', 16": Zylinderstift
- 17: Steuerkurve
- 18: Mikroschalter
- 19: Anschlag
- 20: Federelement

- P1, P2: Pfeil
- M: Mittenstellung
- A: Ausgangslage
- F1: Funktionslage
- K: Kreisbahn

## Patentansprüche

1. Kraftfahrzeug-Schließeinrichtung (1), insbesondere Heckklappenschloss, aufweisend einen elektrischen Antrieb (2) mit zumindest einem dem elektrischen Antrieb (2) nachgeschalteten Antriebselement (4), wobei mittels des Antriebselements (4) ein elektrisches Öffnen wie auch ein Zuziehen ermöglichbar ist, wobei zumindest eine Rücklaufsicherung (5) für das Antriebselement (4) vorgesehen ist, **dadurch gekennzeichnet, dass** die Rücklaufsicherung ein Steuerelement (5) mit einer Steuerkurve (17) für das Antriebselement aufweist, wobei das Antriebselement (4) ein in der Steuerkurve (17) geführtes Führungsmittel (16) aufweist und wobei ausgehend von einer Mittelstellung (M) das Antriebselement (4) je nach Drehrichtung des elektrischen Antriebs (2) ein elektrisches Öffnen eines Gesperres oder ein Zuziehen erfolgen kann und dass ausgehend von einer Mittelstellung (M) und nach einem Bewegen in eine Richtung das Antriebselement (4) zurückbewegt werden kann bis ein Anschlag (19) in der Steuerkurve (17) durch das Führungsmittel (16) angefahren wird, wodurch das Antriebselement (4) abgebremst wird und ein sicheres Erreichen der Mittenstellung (M) erzielbar ist und damit ein Überfahren der Mittenstellung (M) verhindert wird.

2. Kraftfahrzeug-Schließeinrichtung (1) nach Anspruch 1, **dadurch gekennzeichnet, dass** die Steuerkurve (17) den Anschlag (19) aufweist.

3. Kraftfahrzeug-Schließeinrichtung (1) nach Anspruch 2, **dadurch gekennzeichnet, dass** mittels des Anschlags (19) die Mittenstellung (M) des Antriebselements (4) anfahrbar ist.

4. Kraftfahrzeug-Schließeinrichtung (1) nach einem der Ansprüche 1 bis 3, **dadurch gekennzeichnet, dass** das Steuerelement (5) schwenkbar in der Schließeinrichtung (1) aufgenommen ist.

5. Kraftfahrzeug-Schließeinrichtung (1) nach einem der Ansprüche 1 bis 4, **dadurch gekennzeichnet, dass** das Steuerelement (5) mittels eines Federelements (20) vorspannbar ist.

6. Kraftfahrzeug-Schließeinrichtung (1) nach einem der Ansprüche 1 bis 5, **dadurch gekennzeichnet, dass** das Antriebselement (4) mittels eines Getriebes (3, 12) antreibbar ist.

7. Kraftfahrzeug-Schließeinrichtung (1) nach einem der Ansprüche 1 bis 6, **dadurch gekennzeichnet, dass** das Führungsmittel (16, 16', 16") ein Zylinderstift (16, 16', 16") ist, wobei der Zylinderstift (16, 16', 16") in der Steuerkurve (17) des Steuerelements (5) führbar ist.

8. Kraftfahrzeug-Schließeinrichtung nach einem der Ansprüche 1 bis 7, **dadurch gekennzeichnet, dass** ein Schaltmittel (18), vorzugsweise ein Mikroschalter (18), vorgesehen ist, wobei mittels des Schaltmittels (18) eine Mittenstellung (M) des Antriebselements (4) detektierbar ist.

9. Kraftfahrzeug-Schließeinrichtung (1) nach einem der Ansprüche 1 bis 8, **dadurch gekennzeichnet, dass** das Führungsmittel (16, 16', 16") auf einer Kreisbahn (K) um einen Schwenkpunkt, insbesondere eine Schwenkachse (13), des Antriebselements (4) in der Steuerkurve (17) führbar ist.

## Claims

1. A motor vehicle closing device (1), in particular a tailgate lock, comprising an electric drive (2) having at least one drive element (4) connected downstream of the electric drive (2), wherein electrical opening and pulling shut is made possible by means of the drive element (4) and at least one return stop (5) is provided for the drive element (4), **characterized in that** the return stop comprises a control element (5) having a control cam (17) for the drive element, wherein the drive element (4) comprises a guide means (16) guided in the control cam (17), and wherein, starting from a central position (M) the drive element (4), electrical opening of a locking mechanism or pulling shut can take place depending on the direction of rotation of the electric drive (2), and **in that**, starting from a central position (M) and after a movement in one direction, the drive element (4) can be moved back until a stop (19) in the control curve (17) is struck by the guide means (16), as a result of which the drive element (4) is braked and reliable reaching of the central position (M) can be achieved and overrunning of the central position (M) can thus be prevented.

2. The motor vehicle closing device (1) according to claim 1,
**characterized in that** the control cam (17) comprises the stop (19).

3. The motor vehicle closing device (1) according to claim 2,
**characterized in that** the central position (M) of the drive element (4) can be reached by means of the stop (19).

4. The motor vehicle closing device (1) according to any of claims 1 to 3,
**characterized in that** the control element (5) is pivotably mounted in the closing device (1).

5. The motor vehicle closing device (1) according to any of claims 1 to 4,
**characterized in that** the control element (5) can be preloaded by means of a spring element (20).

6. The motor vehicle closing device (1) according to any of claims 1 to 5,
**characterized in that** the drive element (4) can be driven by means of a gear mechanism (3, 12).

7. The motor vehicle closing device (1) according to any of claims 1 to 6,
**characterized in that** the guide means (16, 16', 16") is a cylindrical pin (16, 16', 16"), wherein the cylindrical pin (16, 16', 16") can be guided in the control cam (17) of the control element (5).

8. The motor vehicle closing device according to any of claims 1 to 7,
**characterized in that** a switching means (18), preferably a microswitch (18), is provided, wherein a central position (M) of the drive element (4) can be detected by means of the switching means (18).

9. The motor vehicle closing device (1) according to any of claims 1 to 8,
**characterized in that** the guide means (16, 16', 16") can be guided on a circular path (K) about a pivot point, in particular a pivot axis (13), of the drive element (4) in the control cam (17).

## Revendications

1. Dispositif de fermeture (1) de véhicule automobile, en particulier serrure de hayon, présentant un entraînement électrique (2) comportant au moins un élément d'entraînement (4) monté en aval de l'entraînement électrique (2), une ouverture électrique ainsi qu'une fermeture étant possibles au moyen de l'élément d'entraînement (4), au moins un dispositif anti-retour (5) étant prévu pour l'élément d'entraînement (4), **caractérisé en ce que** le dispositif anti-retour présente un élément de commande (5) comportant une came de commande (17) pour l'élément d'entraînement, l'élément d'entraînement (4) présentant un moyen de guidage (16) guidé dans la came de commande (17) et, à partir d'une position médiane (M) l'élément d'entraînement (4), une ouverture électrique d'un mécanisme de verrouillage ou une fermeture peut être effectuée en fonction du sens de rotation de l'entraînement électrique (2) et en **en ce que**, à partir d'une position médiane (M) et après un déplacement dans une direction, l'élément d'entraînement (4) peut être reculé jusqu'à ce qu'une butée (19) dans la came de commande (17) soit approchée par le moyen de guidage (16), moyennant quoi l'élément d'entraînement (4) est freiné et la position médiane (M) peut être atteinte en toute sécurité et ainsi un dépassement de la position médiane (M) est empêché.

2. Dispositif de fermeture (1) de véhicule automobile selon la revendication 1, **caractérisé en ce que** la came de commande (17) présente la butée (19).

3. Dispositif de fermeture (1) de véhicule automobile selon la revendication 2, **caractérisé en ce que** la position médiane (M) de l'élément d'entraînement (4) peut être approchée au moyen de la butée (19).

4. Dispositif de fermeture (1) de véhicule automobile selon l'une des revendications 1 à 3, **caractérisé en ce que** l'élément de commande (5) est logé de manière à pouvoir pivoter dans le dispositif de fermeture (1).

5. Dispositif de fermeture (1) de véhicule automobile selon l'une des revendications 1 à 4, **caractérisé en ce que** l'élément de commande (5) peut être précontraint au moyen d'un élément de ressort (20).

6. Dispositif de fermeture (1) de véhicule automobile selon l'une des revendications 1 à 5, **caractérisé en ce que** l'élément d'entraînement (4) peut être entraîné au moyen d'une transmission (3, 12).

7. Dispositif de fermeture (1) de véhicule automobile selon l'une des revendications 1 à 6, **caractérisé en ce que** le moyen de guidage (16, 16', 16") est une broche cylindrique (16, 16', 16"), la broche cylindrique (16, 16', 16") pouvant être guidée dans la came de commande (17) de l'élément de commande (5).

8. Dispositif de fermeture de véhicule automobile selon l'une des revendications 1 à 7, **caractérisé en ce qu'**un moyen de commutation (18), de préférence un microrupteur (18), est prévu, une position médiane (M) de l'élément d'entraînement (4) pouvant être détectée au moyen du moyen de commutation (18).

9. Dispositif de fermeture (1) de véhicule automobile selon l'une des revendications 1 à 8, **caractérisé en ce que** le moyen de guidage (16, 16', 16") peut être guidé dans la came de commande (17) sur une trajectoire circulaire (K) autour d'un point de pivotement, en particulier un axe de pivotement (13), de l'élément d'entraînement (4).
